# EUROPÄISCHE PATENTANMELDUNG

(11) **EP 0 071 207 A2**
(43) Veröffentlichungstag der Anmeldung: **09.02.1983**
(21) Anmeldenummer: 82106672.7
(22) Anmeldetag: 23.07.1982
(51) Int. Cl.: H01H 25/06

(54) **Elektrischer Drehschalter mit einer durch ein Bedienungsglied drehbar und axial verschiebbar zu betätigenden Stellwelle**

(30) Priorität: 31.07.1981 DE 3130274
(71) Anmelder: BROWN, BOVERI & CIE Aktiengesellschaft, D-68309 Mannheim (DE)
(72) Erfinder: Schultz, Wilfried, D-5860 Iserlohn (DE)
(74) Vertreter: Kempe, Wolfgang (DE)

(57) **Zusammenfassung**

Um gleichzeitig mehrere Schalt- oder Stellfunktionen, die in einer bestimmten Abhängigkeit zueinander stehen, auszuführen, verwendet man Schalter mit einem Kombinierten Dreh- und Zugmechanismus. Schwierigkeiten macht es, einen solchen Schalter so aufzubauen, daß der gesamte Drehbereich von 360° nutzbar wird und eine Zug- bzw. Druckbetätigung in allen Winkelstellungen möglich ist. Ein erfindungsgemäß aufgebauter Schalter löst dieses Problem mit Hilfe von zwei Nockenwellen (7,8). Die eine Nockenwelle (7) ist hierzu durch Spielpassung und die andere (8) durch Preßsitz mit einer Stellwelle (9) des Schalters drehungsschlüssig gekuppelt. Dabei ist die andere Nockenwelle (8), zum Zusammenwirken mit einem Rastglied (23) mit axial benachbarten umlaufenden Rill en (20) und einer in Nullstellung des Schalters wirksamen Rastmulde (21) innerhalb mindestens einer der Rillen (20) versehen.

## Beschreibung

Die Erfindung betrifft einen elektrischen Drehschalter mit einer durch ein Bedienungsglied drehbar und gegen die Wirkung einer Rückstellkraft axial verschiebbär zu betätigenden Stellwelle, durch die mittels koaxial in einem Gehäuse drehbar angeordneter Stellglieder Schaltkontakte betätigbar sind und wobei wenigstens ein Stellglied mindestens in einer Drehstellung verrastbar ist.

Für die in der Technik vorkommenden Schaltaufgaben sind die verschiedenartigsten Schalterausbildungen bekannt. Dabei ist es für den Bedienenden von besonderer Wichtigkeit, daß für die unterschiedlichen.Schaltfunktionen eines Schaltgerätes eine Erkennung dieser Schaltfunktionen bereits durch das Bedienungsglied möglich ist.

Zu diesem Zweck sind Schalteinrichtungen mit koaxial angeordneten Bedienungsgliedern bekannt geworden, wobei durch diese Bedienungsglieder über getrennte Stellachsen unabhängig voneinander einstellbare Schalteinrichtungen betätigt werden können (z.B. DE-AS 11 41 394).

Bei einer bekannten Schalt- oder Regeleinrichtung von Haushaltsgeräten sind die koaxial angeordneten Bedienungsglieder als ein Drehgriff und als eine zentral in diesem angeordnete Drucktaste vorgesehen, wodurch von dem Bedienenden über diese Bedienungsglieder unterschiedliche Schaltfunktionen, die durch die getrennte Ausbildung der Bedienungsglieder nach außen hin klar erkennbar sind, durchgeführt werden können (DE-GM 72 26 934)_{.}

Weiterhin sind Einknopfbedienungen bei Schaltgeräten mit verschiedenen Schaltfunktionen bekannt, wobei mittels eines Drehknopfes eine Drehschalterbetätigung und gleichzeitig durch axiale Verstellung dieses Drehknopfes eine Druck- bzw. Zugschalterbetätigung ausgeführt werden kann. So ist durch die DE-AS 11 39 181 ein Drehschalter gemäß der eingangs beschriebenen Ausbildung bekannt geworden. Bei diesem Drehschalter sind die von der Stellwelle betätigbaren Stellglieder über die verschiedenartigsten Zwischenglieder mit der Stellwelle gekuppelt. So ist das eine Stellglied mittels zwei sich quer zur Achse erstreckende Blattfedern elastisch mit der Stellwelle gekuppelt, während zur Mitnahme dieses Stellgliedes noch ein besonderer Mitnehmer drehungsschlüssig auf der Stellwelle befestigt ist. Das andere Stellglied ist durch Druckbetätigung der Stellwelle über einen in der Stellwelle befestigten Querstift kuppelbar. Dabei ist dieses Stellglied durch einen ortsfesten Anschlag nur begrenzt drehbar und seine Kupplung mit der Stellwelle ist lediglich in einer bestimmten Drehstellung der Stellwelle möglich. Aufgrund dessen ist die Kupplung der Stellglieder mit der Stellwelle noch relativ aufwendig. Außerdem ist der Verwendungszweck dieser Schalteinrichtung durch die recht spezielle Ausbildung von Stellgliedern und deren Kupplung mit der Stellwelle äußerst begrenzt.

Aufgabe der Erfindung ist es, einen Drehschalter in der eingangs beschriebenen Art dahingehend zu verbessern, daß er für vielseitige Anwendungsfälle benutzt werden kann, wobei seine Stellglieder über den gesamten Drehbereich von 360 ⁰ verstellbar sind und eine axiale Betätigung der Stellwelle in allen Drehwinkelbereichen möglich ist.

Die gestellte Aufgabe wird gemäß der Erfindung dadurch gelöst, daß als Stellglieder zwei Nockenwellen vorgesehen sind, von denen die eine mit Spielpassung und die andere mit Preßsitz mit der Stellwelle drehungsschlüssig gekuppelt ist und daß die andere gegen die Rückstellkraft axial verschiebbare Nockenwelle zum Zusammenwirken mit einem Rastglied mit axial benachbarten umlaufenden Rillen und einer in Nullstellung des Schalters wirksamen Rastmulde innerhalb mindestens einer der Rillen versehen ist.

Hierdurch wird mit einfachen Teilen eine vielseitige Verwendungsmöglichkeit des Drehschalters gewährleistet.

Eine vorteilhafte Weiterbildung der Erfindung sieht vor, daß die Rastmulde als ein die umlaufenden Rillen verbindender Längsschlitz ausgeführt ist. Es ist hierdurch ermöglicht, daß die axial zu betätigende Nockenwelle nach Drehung in die Nullage unter der Wirkung der Rückstellkraft eine automatische Ausschaltung ausführen kann.

Ein weiteres Merkmal der Erfindung besteht darin, daß die eine Nockenwelle auf quer zu ihrer Längsachse angeordnete Kontakthebel mittels Radialnocken einwirkt und mit einem Zapfen ihres freien Endes in eine Lagerung des Gehäuses eingreift und an einer Schulter durch einen dem Gehäuse angeformten Steg gegen axiale Verschiebung gesichert ist.

Die andere Nockenwelle wirkt mittels einem in axialer Richtung schräg ansteigenden umlaufenden Steuernocken auf einen quer zur Längsachse der Nockenwelle angeordneten Kontakthebel an einer korrespondierenden Steuerschräge ein.

In vorteilhafter Ausgestaltung ist die Steuerschräge durch eine auf dem Kontakthebel durch Steckverbindung angebrachte Steuerkulisse gebildet.

Eine weitere Vereinfachung der Erfindung ist dadurch gegeben, daß die Stellwelle der anderen Nockenwelle materialeinheitlich angeformt ist.

Ein weiteres Merkmal der Erfindung besteht darin, daß die eine Nockenwelle mit ihrem im Gehäuse gelagerten Zapfen ihres freien Endes drehungsschlüssig mit einer Drehwelle eines im Gehäuse gehalterten Drehpotentiometers gekuppelt ist.

Hierdurch ist eine zusätzliche Erweiterung von Schaltungsaufgaben möglich.

Schließlich ist das Drehpotentiometer in einer Tasche des Gehäuses gehaltert und ist mit ihrer gegen Federkraft axial wegdrückbaren Drehwelle in einer Kupplungsbohrung des Zapfens der Nockenwelle einrastbar.

Der elektrische Drehschalter nach der Erfindung ist in der Zeichnung an einem Ausführungsbeispiel dargestellt. Es zeigt:
Fig. 1 einen Längsschnitt durch den Drehschalter,
Fig. 2 einen Längsschnitt gemäß Fig. 1, jedoch mit axial verstellter Stellwelle,
Fig. 3 eine Unteransicht des Drehschalters,
Fig. 4 eine Ansicht der Stirnseite des Schalters,
Fig. 5 einen Querschnitt nach Schnittlinie V-V der Fig. 1 und
Fig. 6 einen Querschnitt nach Schnittlinie VI-VI der Fig. 1.

Der Drehschalter besteht aus einem Gehäuse 1 mit daran befestigten Kontaktteilen 2 und darin drehbar gelagerten Nockenwellen? und 8, die auf einer Stellwelle 9 angeordnet sind.

Die Kontaktteile 2, die vorteilhafterweise sämtlich aus einem gleichförmigen Blechzuschnitt hergestellt sind, besitzen einerseits einen ortsfesten Kontakt 3 und sind andererseits mit einem Kontakthebel 4 oder 5 versehen. Zweckmäßig sind diese Kontakthebel 4 und 5 als Blattfederkontakte ausgeführt und durch Nietung oder Schweißen mit den Kontaktteilen 2 verbunden. Als Anschlußkontakte sind den Kontaktteilen 2 Steckverbinderfahnen 6 angeformt, die das Gehäuse 1 nach außen hin überragen und an ihrer Wurzel durch einen Nietvorgang in dem Gehäuse 1 ortsfest gehalten sind. Die koaxial angeordneten Nockenwellen 7 und 8 sind auf der Stellwelle 9 so gehaltert, daß die eine 7 mit Spielpassung und die andere 8 mit Preßsitz mit der Stellwelle 9 drehungsschlüssig gekuppelt ist. Die Nockenwellen 7 und 8 sind dabei so in das Gehäuse 1 einmontiert, daß das freie Ende der Stellwelle 9 durch eine Lagerung11 einer vorderen Gehäusewand des Gehäuses 1 hindurchgeführt wird und in eine Lagerbohrung 14 einer weiteren Gehäusewand mittels eines Lagerzapfens 10 des freien Endes der einen Nockenwelle 7 einrastbar ist. Dabei gelangt eine der einen Nockenwelle 7 angeformte Schulter 15 hinter einen dem Gehäuse 1 angeformten Steg 16, wodurch sie gegen axiale Verschiebung gesichert wird. Die andere Nockenwelle 8 wird vermittels einer zwischen der vorderen Wand des Gehäuses 1 und einer Stirnfläche dieser Nockenwelle 8 gelagerten Druckfeder 12 axial gegen-die eine Nockenwelle 7 gedrückt. Die andere Nockenwelle 8 wird durch ein von einer Druckfeder 24 beaufschalgtes Druckstück 23 vermittels in ihr eingeformter Rastmulden 21 in definierten Schaltlagen gehalten. Dazu besitzt die andere Nockenwelle 8 zwei axial-benachbarte umlaufende Rillen 20, wodurch bei axialer Verstellung der Stellwelle 9 vermittels des auf ihrem freien Ende angebrachten Drehgriffes 13 zwei axiale Raststellungen für die andere Nockenwelle 8 ermöglicht werden. Bei Hinzufügung weiterer axial benachbarter umlaufender Rillen 20 können auch mehrere axiale Raststellungen erreicht werden.

Innerhalb der umlaufenden Rillen 20 können wahlweise für gewünschte Drehraststellungen Rastmulden 21 vorgesehen werden. Je nach gewünschtem Schaltvorgang können diese in den beliebigen Schaltwinkeln angeordnet sein. Um eine automatische Ausschaltung in der Nullage zu erzielen, ist die Rastmulde 21 so ausgeführt, daß sie einen die umlaufenden Rillen 20 verbindenden Längsschlitz darstellt. Somit wird nach Drehung der Nockenwelle 8 in die Nullage unter Wirkung der Rückstellfeder 12 eine automatische axiale Verschiebung dieser Nockenwelle hervorgerufen, wodurch ein Ausschalten von zuvor eingeschalteten Kontakten herbeigeführt werden kann.

Die eine Nockenwelle 7 ist mit radialen Steuernocken 18 für ein beliebiges Zusammenwirken mit den Kontakthebeln 4 versehen. Die andere Nockenwelle 8 besitzt dagegen einen in axialer Richtung schräg ansteigenden umlaufenden Steuernocken 19, der auf eine korrespondierende Steuerschräge 22.1 des quer zur Längsachse der Nockenwelle 8 angeordneten Kontakthebels 5 einwirkt. Die Steuerschräge 22.1 ist dabei so ausgeführt, daß sie durch eine besondere auf dem Kontakthebel 5 durch Steckverbindung angebrachte Steuerkulisse 22 gebildet ist. Hierdurch kann der Kontakthebel 5 aus einem einfachen geraden Blechstreifen gebildet werden (Fig. 5). Für das Zusammenwirken mit der einen Nockenwelle 7 besitzen die Kontakthebel 4 in bekannter Weise eine nockenartige Verkröpfung.

Wie aus Fig. 2 ersichtlich, kann die Stellwelle 9 der anderen Nockenwelle 8 materialeinheitlich angeformt werden. In diesem Falle besitzt diese Nockenwelle 8 einen in die profilierte Bohrung 17 der einen Nockenwelle 7 mit Spielpassung eingreifenden Zapfen 9.1 und für den Antrieb durch den Betätigungsgriff 13 einen Achsstummel 9.2.

Für die koaxiale und drehungsschlüssige Lagerung der beiden Nockenwellen 7 und 8 kann die eine Nockenwelle 7 mit einer hülsenartigen Verlängerung versehen werden, die ggf. dem Profil der Stellwelle 9 angepasst ist und in eine dementsprechend profilierte Ausnehmung der anderen Nockenwelle 8 eingreift. Hierdurch wird eine verbesserte Führung der beiden Nockenwellen 7 und 8 erzielt.

Für weitere Schaltfunktionen ist das freie Ende der einen Nockenwelle 7 mit einer Kupplungsbohrung 30 versehen, in die z.B. eine Drehwelle 26 eines Drehpotentiometers 25 eingesteckt werden kann, so daß dieses drehungsschlüssig mit den Nockenwellen 7 und 8 verdrehbar ist. In dem dargestellten Beispiel ist ein Drehpotentiometer 25 aus Widerstandsscheibe, Mitnehmer mit Drehwelle 26 ausgeführt, wobei durch den Mitnehmer eine Schleifkontaktfeder über die Widerstandsbahnen verstellbar ist. Der Mitnehmer ist mit der Drehwelle 26 über einen elastischen Steg 28 verbunden undmit einem Rastzapfen 27 in einer zentralen Bohrung der Widerstandsscheibe drehbar gelagert. Das Drehpotentiometer 25 wird vor Einbringen in das Schaltergehäuse 1 mit einer Leiterplatte 31 verbunden. Diese Leiterplatte 31 wird sodann in eine entsprechende Aufnahme des Schaltergehäuses 1 eingebracht, wobei das Drehpotentiometer 25 mit seiner rechteckförmigen Widerstandsplatte in eine schlitzartige Tasche 29 des Gehäuses 1 eingeschoben wird. Durch die elastische Ausbildung des die Drehwelle 26 mit dem Mitnehmer verbindenden Steges 28 ist die Drehwelle 26 beim Einschieben in die Tasche 29 des Gehäuses 1 axial wegdrückbar, wodurch sein Kupplungszapfen, in die Kupplungsbohrung 30 der einen Nockenwelle 7 einrastbar ist. Dabei ist dieser Kupplungszapfen zur leichteren Einführung mit einer Einführungsschräge 32 versehen.

Auf der Leiterplatte 31 können noch weitere elektronische Bauelemente angeordnet sein, so daß der elektrische Drehschalter in Verbindung mit einem elektronischen Leistungsstellteil als Energiesteller entsprechend der DE-Patentanmeldung P 31 04 732.7 Verwendung finden kann. Durch die spezielle Ausgestaltung des Drehschalters gemäß der vorliegenden Erfindung kann durch diesen Leistungssteller somit eine sogenannte Doppelkochzone, bestehend aus einem Widerstand für die Grundheizung und einem zweiten Widerstand als Zusatzheizung gesteuert werden. Somit können bei Drehung des Betätigungsgriffes 13 die verschiedenen Schaltleistungsstufen der Grundheizung eingestellt werden, während der Zusatzheizkreis durch Schiebefunktion mittels des Drehgriffes 13 in jeder beliebigen Drehstellung zu- oder abgeschaltet werden kann.

Der Drehschalter nach der Erfindung kann so ausgebildet sein, daß für eine Verwendung als Drehzugschalter gemäß der Erfindung oder für eine Anordnung einer einteiligen starren Nockenwelle für eine Verwendung nur als Drehschalter ein gleiches Gehäuse 1 Anwendung finden kann.

## Patentansprüche

1. Elektrischer Drehschalter mit einer durch ein Bedienungsglied drehbar und gegen die Wirkung einer Rückstellkraft axial verschiebbar zu betätigenden Stellwelle, durch die mittels koaxial in einem Gehäuse drehbar angeordneter Stellglieder Schaltkontakte betätigbar sind und wobei wenigstens ein Stellglied mindestens in einer Drehstellung verrastbar ist, dadurch gekennzeichnet, daß als Stellglieder zwei Nockenwellen (7, 8) vorgesehen sind, von denen die eine (7) mit Spielpassung und die andere (8) mit Preßsitz mit der Stellwelle (9) drehungsschlüssig gekuppelt ist und daß die andere gegen die Rückstellkraft axial verschiebbare Nockenwelle (8) zum Zusammenwirken mit einem Rastglied (23) mit axial benachbarten umlaufenden Rillen (20) und einer in Nullstellung des Schalters wirksamen Rastmulde (21) innerhalb mindestens einer der Rillen (20) versehen ist.

2. Elektrischer Drehschalter nach Anspruch 1, dadurch gekennzeichnet, daß die Rastmulde (21) als ein die umlaufenden Rillen (20) verbindender Längsschlitz ausgeführt ist.

3. Elektrischer Drehschalter nach Anspruch 1 oder 2, dadurch gekennzeichnet, daß die eine Nockenwelle (7) auf quer zu ihrer Längsachse angeordnete Kontakthebel (4) mittels Radialnocken (1) einwirkt und mit einem Zapfen (10) ihres freien Endes in eine Lagerung (14) des Gehäuses (₁) eingreift und an einer Schulter (15) durch einen dem Gehäuse (1) angeformten Steg (16) gegen axiale Verschiebung gesichert ist.

4. Elektrischer Drehschalter nach einem oder mehreren der Ansprüche 1 bis 3, dadurch gekennzeichnet, daß die andere Nockenwelle (8) mittels einem in axialer Richtung schräg ansteigenden umlaufenden Steuernocken (19) auf einen quer zur Längsachse der Nockenwelle (8) angeordneten Kontakthebel (5) an einer korrespondierenden Steuerschräge (22.1) einwirkt.

5. Elektrischer Drehschalter nach Anspruch 4, dadurch gekennzeichnet, daß die Steuerschräge (22.1) durch eine auf dem Kontakthebel (5) durch Steckverbindung angebrachte Steuerkulisse (22) gebildet ist.

6. Elektrischer Drehschalter nach einem oder mehreren der Ansprüche 1 bis 5, dadurch gekennzeichnet, daß die Stellwelle (9) der anderen Nockenwelle (8) materialeinheitlich angeformt ist.

7. Elektrischer Drehschalter nach einem oder mehreren der Ansprüche 1 bis 6, dadurch gekennzeichnet, daß die eine Nockenwelle (7) mit ihrem im Gehäuse (1) gelagerten Zapfen (10) ihres freien Endes drehungsschlüssig mit einer Drehwelle (26) eines im Gehäuse (1) gehalterten Drehpotentiometers (25) gekuppelt ist.

8. Elektrischer Drehschalter nach Anspruch 7, dadurch gekennzeichnet, daß das Drehpotentiometer (25) in einer Tasche (29) des Gehäuses (1) gehaltert ist und mit ihrer gegen Federkraft axial wegdrückbaren Drehwelle (26) in einer Kupplungsbohrung (30) des Zapfens (10) der Nockenwelle (7) einrastbar ist.
